# EUROPÄISCHE PATENTSCHRIFT

(11) **EP 3 324 493 B1**
(45) Veröffentlichungstag und Bekanntmachung des Hinweises auf die Patenterteilung: **04.01.2023**
(21) Anmeldenummer: 16306498.3
(22) Anmeldetag: 17.11.2016
(51) Int. Cl.: H01R 13/02, H01R 43/16, H01R 43/28, B22F 7/08, C22F 1/04, C23C 24/04, H01R 4/62, H01R 11/11

(54) **VERFAHREN ZUM ANBRINGEN EINES KONTAKTELEMENTS AM ENDE EINES ELEKTRISCHEN LEITERS**
A METHOD FOR PRODUCING A CONTACT ELEMENT AT THE END OF AN ELECTRICAL CONDUCTOR
PROCÉDÉ D'APPLICATION D'UN ÉLÉMENT DE CONTACT SUR UNE EXTRÉMITÉ D'UN CONDUCTEUR ÉLECTRIQUE

(43) Veröffentlichungstag der Anmeldung: 23.05.2018
(73) Patentinhaber: Nexans, 92400 Courbevoie (FR); Hermle Maschinenbau GmbH, 85521 Ottobrunn (DE)
(72) Erfinder: STEINBERG, Helmut, 92721 Störnstein (DE); DERNTL, Rudolf, 85567 Grafing (DE)
(74) Vertreter: Ipsilon

(56) Entgegenhaltungen:
- CH-A2- 707 565
- US-A- 4 775 337
- US-A- 5 960 540
- US-A1- 2013 072 075

## Beschreibung

Die Erfindung bezieht sich auf ein Verfahren zum Anbringen eines Kontaktelements am Ende eines elektrischen Leiters gemäß dem Oberbegriff des Patentanspruchs 1.

Ein solches Verfahren ist beispielsweise in der DE 2 325 294 A beschrieben.

Verfahren zum Anbringen von Kontaktelementen an den Enden von elektrischen Leitern bzw. Leitungen sind seit langer Zeit bekannt. Zur Herstellung einer wirksamen elektrischen Verbindung zwischen einem Kontaktelement und einem Leiter wird zunächst der Leiter von denselben umgebenden isolierenden Schichten befreit. Danach kann ein Kontaktelement in bekannter Technik beispielsweise mittels Schrauben bzw. Klemmen oder durch Schweißen bzw. Löten oder durch Crimpen mit dem Leiter verbunden werden. In der Verbindungsstelle ist ein möglichst niedriger elektrischer Übergangswiderstand zwischen dem Kontaktelement und dem Leiter von Bedeutung. Außerdem soll ein fester Sitz des Kontaktelements auf dem Leiter auf Dauer sichergestellt sein.

In der US 2013/0072075 A1 ist ein Verfahren beschrieben, mit dem mittels einer Düse erhitztes Pulver auf eine Unterlage aufgetragen wird, und zwar mit einer über der Schallgeschwindigkeit liegenden Geschwindigkeit. Die Düse wird bei diesem Verfahren horizontal angeordnet. Sie ist als Trichter ausgeführt, der sich in Richtung des zu beschichtenden Werkstücks erweitert. Es soll mit dem Verfahren eine dünne, als Film bezeichnete Schicht auf dem Werkstück aufgebracht werden. Dabei wird das Werkstück durch das Pulver erodiert und plastisch verformt, so dass das Pulver aufgrund seiner kinetischen oder thermischen Energie als Film an demselben haften bleibt. Wenn das zu beschichtende Werkstück ein elektrischer Draht ist, auf dessen Stirnseite eine Schicht mittels des Pulvers aufgetragen werden soll, dann wird zusätzlich eine Blende mit einer Öffnung eingesetzt, durch welche sichergestellt ist, dass das Pulver tatsächlich auf die Stirnseite des Leiters auftrifft.

Aus der eingangs erwähnten DE 2 325 294 A geht ein Verfahren zur Erzeugung eines Kontaktelements am Ende eines elektrischen Leiters hervor, das ohne mechanische Befestigungselemente auskommt. Mit diesem Verfahren wird das Ende eines elektrischen Leiters derart erwärmt, dass das Material desselben schmilzt. Dabei wird mit entsprechender Anordnung des Leiters verhindert, dass das geschmolzene Metall des Leiters von demselben abtropft. Es wird dadurch eine birnenförmige, als "Klümpchen" bezeichnete Masse gebildet, die fester Bestandteil des Leiters ist.

Das Klümpchen wird anschließend mechanisch zu einem Kontaktelement verformt, das in beliebiger Art und Weise unterschiedlich ausgeführt sein kann. Bei diesem bekannten Verfahren wird also das Material des Leiters selbst für die Bildung eines Kontaktelements verwendet. Das Verfahren ist dadurch auf das Material des Leiters beschränkt.

Der Erfindung liegt die Aufgabe zugrunde, das eingangs geschilderte Verfahren so weiterzubilden, dass es für beliebige Materialien von Leiter und Kontaktelement einsetzbar ist.

Diese Aufgabe wird entsprechend den kennzeichnenden Merkmalen des Patentanspruchs 1 gelöst.

Dieses Verfahren, das in der Fachwelt auch als "Kaltgasspritzen" bezeichnet wird, arbeitet rein mechanisch, ohne Zuführung von Wärme an den Leiter. Die Partikel des elektrisch leitenden Materials - im Folgenden nur noch kurz "Partikel" genannt - werden der Stirnseite des Leiters über ein als Düse wirkendes Rohr zugeführt, und zwar mittels eines als Träger dienenden Gasstroms, der zusammen mit den darin enthaltenen Partikeln mit hoher Geschwindigkeit auf die Stirnseite des Leiters auftrifft. Als Gas wird vorzugsweise ein inertes Gas eingesetzt. Die beispielsweise aus Kupfer bestehenden Partikel dringen wegen der hohen Geschwindigkeit, die über der Schallgeschwindigkeit liegt, in das Material des Leiters ein und verbinden sich mit demselben metallurgisch zu einem kompakten Gebilde, in dem das Material des Leiters und das Material der Partikel enthalten sind.

Dieses im Folgenden als "Verbundkörper" bezeichnete Gebilde ist dadurch elektrisch leitend mit dem Material des Leiters verbunden, so dass der gesamte leitende Querschnitt des Leiters erfaßt ist. Das ist von wesentlicher Bedeutung, weil es sich bei dem Leiter um einen aus mehreren Drähten bestehenden Litzenleiter handelt, die beispielsweise aus Aluminium oder einer Aluminiumlegierung bestehen. Da das Verfahren ohne Unterbrechung weitergeführt wird, treffen auf den Verbundkörper weiter Partikel auf, wodurch auf dem Verbundkörper nach und nach ein vom Leiter wegweisender Metallkörper aufgetragen wird. Das Verfahren wird dann beendet, wenn der Metallkörper genügend Material zur Formung eines elektrischen Kontaktelements aufweist.

Der Leiter wird zur Durchführung des Verfahrens mit Vorteil vertikal angeordnet, so dass seine Stirnseite von oben zugänglich ist. Die Partikel treffen dann mit Vorteil flächennormal auf die Stirnseite des Leiters auf. Dabei können geringe Winkelabweichungen von der Flächennormalen zulässig sein. Partikel, die nicht auf die Stirnseite des Leiters auftreffen, sondern in dessen Achsrichtung am Leiter vorbei bewegt werden, haften nicht an der Oberfläche des Leiters.

Zum Zuführen der Partikel, die auch Pulverpartikel sein können, wird - wie bereits erwähnt - ein als Düse wirkendes Rohr verwendet. Das Rohr hat in seinem Verlauf eine Verengung, durch welche der mit den Partikeln beladene Gasstrom die erforderliche hohe Geschwindigkeit erhält. In bevorzugter Ausführungsform wird als Rohr eine grundsätzlich bekannte "Lavaldüse" eingesetzt.

Das Verfahren kann für alle metallischen Materialien verwendet werden, die als elektrische Leiter einerseits und als elektrische Kontaktelemente andererseits geeignet sind. Von besonderem Vorteil ist dabei, dass für den Leiter und das zu erzeugende Kontaktelement auch unterschiedliche Metalle eingesetzt werden können, die metallurgisch fest zu einer Einheit verbunden werden. Einflüsse von Korrosion auf eine Kontaktstelle können bei Einsatz dieses Verfahrens ausgeschlossen werden. Der elektrische Übergangswiderstand zwischen Leiter und Kontaktelement ist vernachlässigbar, auch wenn unterschiedliche Metalle für beide Teile eingesetzt werden.

Im geschilderten Sinne können der Leiter beispielsweise aus Aluminium und das Kontaktelement aus Kupfer bestehen oder umgekehrt. Das gilt auch für Legierungen dieser beiden Materialien. Auch Messing kann beispielsweise verwendet werden, mit Vorteil besonders für das Kontaktelement. Es ist aber auch möglich, für den Leiter und das Kontaktelement jeweils das gleiche Material einzusetzen.

Das Verfahren nach der Erfindung wird anhand der Zeichnungen als Ausführungsbeispiel erläutert.

Es zeigen:
Fig. 1 das Ende eines abisolierten elektrischen Leiters.
Fig. 2 das Ende des Leiters nach Fig. 1 nach einer Bearbeitung mit dem Verfahren nach der Erfindung.
Fig. 3 in schematischer Darstellung eine Anordnung zur Durchführung des Verfahrens nach der Erfindung.
Fig. 4 ein bei dem Verfahren nach der Erfindung einsetzbares Rohr.
Fig. 5 unterschiedliche, mit dem Verfahren nach der Erfindung herstellbare Kontaktelemente.

In Fig. 1 ist das Ende eines isolierten elektrischen Leiters L dargestellt, der als aus einer Vielzahl von Einzeldrähten 1 bestehender Litzenleiter ausgeführt ist. An seinem Ende ist der Leiter L von einer denselben umgebenden Isolierung 2 befreit. Auf die Stirnseite des Leiters L werden in seiner Achsrichtung entsprechend dem Pfeil 3 Partikel aus elektrisch leitendem Material mit hoher Geschwindigkeit aufgebracht, die höher als die Schallgeschwindigkeit ist. Das entsprechende Verfahren wird anhand von Fig. 3 weiter unten genauer erläutert.

Mit dem Verfahren nach der Erfindung wird am Ende des Leiters L zunächst ein kompaktes Gebilde erzeugt, das in Fig. 2 angedeutet und als schraffiert eingezeichneter Verbundkörper 4 dargestellt ist, der aus dem Material des Leiters L einerseits und aus dem mit den Partikeln aufgebrachten Metall andererseits besteht, das in dem Verbundkörper 4 metallurgisch fest mit dem Material des Leiters L verbunden ist.

Auf dem Verbundkörper 4 wird durch die weiter auf denselben auftreffenden Partikel aus dem elektrisch leitenden Material zusätzlich ein nur aus dem Material der Partikel bestehender Metallkörper 5 erzeugt. Er ist metallurgisch fest mit dem Verbundkörper 4 verbunden. Der Metallkörper 5 ist in Fig. 2 mit gegenüber dem Verbundkörper 4 anderer Schraffur eingezeichnet.

Das Verfahren nach der Erfindung wird beispielsweise wie folgt durchgeführt:
Zum Zuführen von beispielsweise und mit Vorteil aus Kupfer bestehenden Partikeln - im Folgenden weiter kurz als "Partikel" bezeichnet - zu einem beispielsweise aus Aluminium bestehenden Leiter L wird ein als Düse wirkendes Rohr 6 verwendet, das in Achsrichtung des mit vertikalem Verlauf angeordneten Leiters L über demselben angeordnet wird. In das Rohr 6 wird an seinem Ende aus einer Gasquelle 7 kommendes Gas, mit Vorteil ein inertes Gas, als Gasstrom eingeblasen. Dem Gasstrom werden vor dem Eintritt in das Rohr 6 Partikel aufgegeben, die in einem Vorrat 8 von Partikeln enthalten sind. Der Gasstrom kann durch die Partikel hindurchgeleitet werden. Die Partikel werden aber auf jeden Fall so angeordnet, dass sie vom Gasstrom mitgenommen und transportiert werden.

Der Leiter L ist in einem Werkzeug 9 so angeordnet, dass nur seine Spitze aus demselben herausragt. Durch das Werkzeug 9 sind einerseits die Einzeldrähte 1 des Leiters L, zusammengehalten und die Isolierung 2 des Leiters L ist andererseits gegenüber den Partikeln geschützt. Das Werkzeug 9 kann mit Vorteil mehrteilig ausgeführt sein. Der mit den Partikeln beladene Gasstrom 10 tritt am freien Ende des Rohres 6 mit hoher Geschwindigkeit, die höher als die Schallgeschwindigkeit ist, aus demselben aus. Er trifft auf die Stirnseite des Leiters L auf. Der Gasstrom 10 hat damit die Funktion eines Trägers für die Partikel, die dadurch mit der gleichen Geschwindigkeit wie das Gas auf die Stirnseite des Leiters L auftreffen. Durch die Partikel wird der bereits beschriebene, den Verbundkörper 4 mit umfassende Metallkörper 5 erzeugt.

Das Rohr 6 wird entsprechend Fig. 3 mit Abstand zur Stirnseite des Leiters L positioniert. Dieser Abstand ist veränderbar. Er hängt vom Material der Partikel ab und liegt beispielsweise zwischen 20 mm und 150 mm.

Das insgesamt einen kreisrunden Querschnitt aufweisende Rohr 6 hat in seinem Verlauf entsprechend der rein schematischen Darstellung in Fig. 4 eine Einengung 11 seines lichten Querschnitts, wodurch entsprechend der Funktion der erwähnten Lavaldüse die benötigte Geschwindigkeit des Gasstroms und damit die benötigte Geschwindigkeit der Partikel erreicht wird.

Nach Beendigung des Verfahrens ist der Leiter L an seinem Ende metallurgisch fest mit dem Metallkörper 5 verbunden, und zwar in dem Übergangsbereich mit dem kompakten Gebilde, das im Vorangehenden als "Verbundkörper 4" bezeichnet ist. Der auch den Verbundkörper 4 umfassende Metallkörper 5 kann danach mechanisch zu einem Kontaktelement K mit beliebiger Form für unterschiedliche Anwendungen umgeformt werden. In den Fig. 5a bis 5d sind sechs Beispiele für mögliche Kontaktelemente K schematisch dargestellt. Das Kontaktelement K nach Fig. 5a kann beispielsweise als Anschluß an den Pol einer Batterie als sogenannte Batterieklemme eingesetzt werden. In Fig. 5d ist beispielsweise ein als Steckerstift ausgeführtes Kontaktelement K wiedergegeben.

## Patentansprüche

1. Verfahren zum Anbringen eines Kontaktelements am Ende eines elektrischen Leiters, der als aus einer Vielzahl von Einzeldrähten bestehender Litzenleiter ausgeführt ist, mit welchem am Ende des Leiters vorhandenes, mit dem Leiter fest verbundenes elektrisch leitendes Material zu einem Kontaktelement mit variabler Form verformt wird, **dadurch gekennzeichnet,**
- **dass** zunächst das Ende des blanken Leiters (L) in eine zumindest annähernd vertikale Position gebracht wird, in welcher er in einem die Einzeldrähte zusammenhaltenden Werkzeug (9) angeordnet wird,
- **dass** danach auf das nach oben ragende, stirnseitige Ende des Leiters (L) in axialer Richtung desselben Partikel eines elektrisch leitenden Materials mit einer über der Schallgeschwindigkeit liegenden Geschwindigkeit mittels eines in seinem Verlauf mit einer Einengung versehenen, als Düse wirkenden Rohrs, das über dem Leiter angeordnet wird, aufgebracht werden, wodurch sich das Material des Leiters (L) mit dem auf dessen Stirnseite aufgebrachten, elektrisch leitenden Material zu einem kompakten Verbundkörper (4) verbindet, das mechanisch fest und elektrisch leitend mit dem Material des Leiters (L) verbunden ist,
- **dass** anschließend ohne Unterbrechung des Verfahrens weitere Partikel des elektrisch leitenden Materials auf den kompakten Verbundkörper (4) aufgebracht werden wodurch ein nur aus dem Material der Partikel bestehender Metallkörper (5) erzeugt wird, der metallurgisch fest mit dem Verbundkörper (4) verbunden ist, und
- **dass** der auch den Verbundkörper (4) umfassende Metallkörper (5) abschließend mechanisch zu dem Kontaktelement (K) umgeformt wird.

2. Verfahren nach Anspruch 1, **dadurch gekennzeichnet, dass** der blanke Leiter (L) mit vertikaler Position angeordnet wird.

3. Verfahren nach Anspruch 1, **dadurch gekennzeichnet, dass** ein Leiter (L) verwendet wird, der aus einer Vielzahl von zu einer Einheit zusammengefaßten Drähten aufgebaut ist, welche aus Aluminium oder einer Aluminiumlegierung bestehen.

4. Verfahren nach Anspruch 1, **dadurch gekennzeichnet, dass** als Material für die Partikel Kupfer oder eine Kupferlegierung eingesetzt wird.

## Claims

1. A method for producing a contact element at the end of an electrical conductor, which is designed as a stranded conductor consisting of a plurality of individual wires, with which electrically conductive material existing at the end of the conductor and fixedly connected to the conductor is deformed to form a contact element with a variable form, **characterized in**
- **that** initially the end of the bare conductor (L) is brought into an at least approximately vertical position, in which it is arranged in a tool (9) holding the individual wires together,
- **that** particles of an electrically conductive material with a velocity above the speed of sound are then applied to the upwardly projecting end face of the conductor (L) in the axial direction thereof by means of a tube which is provided with a constriction in its course and acts as a nozzle and which is arranged above the conductor, whereby the material of the conductor (L) bonds with the electrically conductive material applied to its end face of the conductor to form a compact composite body (4), which is connected mechanically fixedly and electrically conductively to the material of the conductor (L),
- **that** without interruption of the process further particles of the electrically conductive material are then applied to the compact composite body (4), whereby a metal body (5) consisting only of the material of the particles is generated, which is connected metallurgically fixedly to the composite body (4) and
- **that** the metal body (5), which also comprises the composite body (4) is finally mechanically formed into the contact element (K).

2. The method according to claim 1, **characterized in that** the bare conductor (L) is arranged in a vertical position.

3. The method according to claim 1, **characterized in that** a conductor (L) is used, which is constructed from a plurality of wires combined into one unit, which consists of aluminum or an aluminum alloy.

4. The method according to claim 1, **characterized in that** copper or a copper alloy is used as material for the particles.

## Revendications

1. Procédé pour le montage d'un élément de contact à l'extrémité d'un conducteur électrique, qui est conçu comme un conducteur à toron constitué d'une pluralité de fils individuels, avec lequel un matériau électroconducteur, présent à l'extrémité du conducteur et raccordé de manière fixe avec le conducteur, est façonné en un élément de contact de forme variable, **caractérisé en ce que**
- l'extrémité du conducteur brut (L) est d'abord amenée en une position au moins approximativement verticale dans laquelle elle est disposée dans un outil (9) maintenant ensemble les fils individuels,
- sur l'extrémité frontale du conducteur (L) dépassant vers le haut, dans la direction axiale celui-ci, sont appliquées des particules d'un matériau électroconducteur avec une vitesse supérieure à la vitesse du son au moyen d'un tube agissant comme une buse, muni, sur son contour, d'un rétrécissement, qui est disposé au-dessus du conducteur, ce qui permet de relier le matériau du conducteur (L) avec le matériau électroconducteur appliqué sur sa face frontale afin d'obtenir un corps composite compact (4), qui est relié de manière fixe mécaniquement et électroconductrice avec le matériau du conducteur (L),
- sans interruption du procédé, d'autres particules du matériau électroconducteur sont ensuite appliquées sur le corps composite compact (4), ce qui permet d'obtenir un corps métallique (5) constitué uniquement du matériau des particules, qui est réli de manière fixe métallurgiquement avec le corps composite (4) et
- le corps métallique (5) comprenant également le corps composite (4) est finalement façonné mécaniquement en élément de contact (K).

2. Procédé selon la revendication 1, **caractérisé en ce que** le conducteur brut (L) est disposé en position verticale.

3. Procédé selon la revendication 1, **caractérisé en ce qu'**un conducteur (L) est utilisé, qui est constitué d'une pluralité de fils regroupés en une unité, qui sont constitués d'aluminium ou d'un alliage d'aluminium.

4. Procédé selon la revendication 1, **caractérisé en ce que** le matériau utilisé pour les particules est le cuivre ou un alliage de cuivre.
